# EUROPÄISCHE PATENTSCHRIFT

(11) **EP 1 334 503 B1**
(45) Veröffentlichungstag und Bekanntmachung des Hinweises auf die Patenterteilung: **09.03.2005**
(21) Anmeldenummer: 01996876.7
(22) Anmeldetag: 02.11.2001
(51) Int. Cl.: H01H 73/04, H01H 77/10

(54) **KONTAKTANORDNUNG FÜR STROMBEGRENZENDE SCHUTZSCHALTER**
CONTACT ARRANGEMENT FOR CURRENT-LIMITING PROTECTIVE CIRCUIT BREAKERS
SYSTEME DE CONTACT POUR DISJONCTEURS LIMITEURS DE COURANT

(30) Priorität: 16.11.2000 DE 10056816
(43) Veröffentlichungstag der Anmeldung: 13.08.2003
(73) Patentinhaber: Moeller GmbH, 53115 Bonn (DE)
(72) Erfinder: BÖDER, Franz, 53506 Ahrbrück (DE); HEINS, Volker, 53359 Rheinbach (DE); DEDENBACH, Guido, 53175 Bonn (DE)
(86) Internationale Anmeldenummer: PCT/EP2001/012704
(87) Internationale Veröffentlichungsnummer: WO 2002/041346

(56) Entgegenhaltungen:
- EP-A- 0 314 540
- EP-A- 0 560 697

## Beschreibung

### Technisches Gebiet

Die Erfindung betrifft eine Kontaktanordnung für strombegrenzende Schutzschalter im Niederspannungsbereich, insbesondere für strombegrenzende Leistungsschalter, nach dem Oberbegriff von Anspruch 1.

### Stand der Technik

Aus der Druckschrift EP-0314540-B1 ist eine Kontaktanordnung für einen Niederspannungs-Mehrpol-Leistungsschalter mit Isolierstoffgehäuse bekannt, die eine mittels im Gehäuse eingearbeiteter Gleitlager um eine feststehende Querachse drehbare Schaltwelle aufweist, wobei die Achse senkrecht zur Längsrichtung jedes Pols steht. Jeder Pol umfasst zwei mit Anschlussschienen verbundene feststehende Kontakte, eine Drehkontaktbrücke, die sich entlang der Längsachse des Pols in einer spielbehafteten Aufnahme der Schaltwelle erstreckt und einander gegenüber liegende Kontaktstücke aufweist, die in Einschaltstellung mit den feststehenden Kontakten zusammenwirken, und zwei im Inneren der Schaltwelle angebrachte Zugfedern, die auf die Kontaktbrücke einwirken und so einen festgelegten Kontaktdruck der Kontaktstücke auf die feststehenden Kontakte gewährleisten, wobei eines der Enden jeder Zugfeder mit einem Mitnehmerelement der Schaltwelle zusammenwirkt. Die beiden Federn sind in der Aufnahme für die Kontaktbrücke montiert, wobei das andere Ende jeder Feder an einem Befestigungselement der Kontaktbrücke angebracht ist. Die beiden Befestigungselemente bzw. Mitnehmerelemente der beiden Federn stehen sich in Bezug auf eine gedachte Drehachse der Kontaktbrücke bzw. die feststehende Querachse der Schaltwelle diametral gegenüber. Diese Anordnung der Federn gewährleistet eine freie Verschiebbarkeit der gedachten Drehachse der Kontaktbrücke in Bezug auf die feststehende Querachse der Schaltwelle und ermöglicht gleichzeitig ein Kraftmoment zur gleichmäßigen Verteilung des Kontaktdruckes sowie eine elastische Positionierung der Kontaktbrücke mit zwei translatorischen Freiheitsgraden, wobei die Kontaktbrücke durch die selbstzentrierende Wirkung der Federn auf der Längsachse in einer Gleichgewichtsposition gehalten wird. Die Anschlussschienen mit den feststehenden Kontakten sind schleifenförmig ausgebildet, so dass sie, wenn sie von einem Kurzschlussstrom durchflossen werden, die Kontaktbrücke entgegen der Kraftwirkung der Zugfedern in Richtung einer Abstoßstellung zurückstoßende, elektrodynamische Kräfte erzeugen. Diese Kontaktanordnung erlaubt weder eine Anpassung an einen gewünschten Verlauf der auf die elektrodynamisch abgestoßene Kontaktbrücke wirkenden Rückstellkraft noch die Möglichkeit, eine Kippstellung der elektrodynamisch abgestoßenen Kontaktbrücke zu ermöglichen.

Aus der Druckschrift EP-0560697-B1 ist ein Niederspannungs-Leistungsschalter mit einer Kontaktanordnung pro Pol bekannt, die mit zwei symmetrisch zueinander zu beiden Seiten der Kontaktbrücke angeordneten Paaren von Zugfedern ausgestattet ist. Die Federn sind symmetrisch auf beiden Seiten der Drehachse der Kontaktbrücke angeordnet und weisen jeweils ein an der Kontaktbrücke gelagertes Ende auf. Zum Abbremsen und gegebenenfalls Festhalten der von den feststehenden Kontakten elektrodynamisch abgestoßenen Kontaktbrücke ist ein entgegengesetztes Ende der genannten Federn auf den Enden jeweils eines gleitend verschiebbar in einer Aussparung der Schaltwelle angeordneten, als Querachse ausgebildeten Stiftes gelagert und weist die Kontaktbrücke symmetrisch zu ihrer Drehachse ein Paar Steuerkurven auf, die so ausgelegt sind, dass sie im Endabschnitt des Abstoßungshubs der Kontaktbrücke mit jeweils einem der Stifte zusammenwirken, um die Bewegung der Kontaktbrücke abzubremsen. Die Stifte sind in den Aussparungen begrenzt verschiebbar gelagert, wobei die diametral gegenüber liegenden Aussparungen annähernd entlang der Wirklinie der zugeordneten Federn verlaufen. Die Federn gewährleisten eine elastische Positionierung der Kontaktbrücke in der Aussparung der Schaltwelle und definieren dabei eine fiktive Drehachse der Kontaktbrücke in Bezug auf die Schaltwelle. Das Profil der gegenüber den beweglichen Kontaktstücken angeordneten Steuerkurven bewirkt eine Verschiebung der Stifte in der Aussparung sowie eine der Schwenkbewegung der Kontaktbrücke in Richtung der Abstoßstellung entsprechende kontinuierliche Spannung der Federn mit einer Speicherung der Energie in den Federn. Das Profil der Steuerkurven kann so ausgelegt werden, dass die Kontaktbrücke in der Abstoßstellung verrastet; wobei die drehbar gelagerte Schaltwelle durch einen Betätigungsmechanismus des Leistungsschalters betätigt wird und der Öffnungshub der Kontaktbrücke so begrenzt ist, dass die Drehung der Schaltwelle während der Ausschaltbewegung ein Abheben der Stifte von den Steuerkurven bewirkt. Während der Schwenkbewegung der Kontaktbrücke in Richtung der Abstoßstellung verschiebt sich die Wirklinie jeder Feder und verkürzt-dabei den Hebelarm, wodurch das von den Federn auf die Kontaktbrücke ausgeübte Rückstell-Kraftmoment verringert wird.

### Darstellung der Erfindung

Der Erfindung liegt die Aufgabe zugrunde, einen günstigeren Verlauf der Kontaktkraft über den sogenannten Durchhub der Kontaktbrücke in der Einschaltstellung, der den im Laufe der Zeit entstehenden Verschleiß der Kontakte und Kontaktstücke ausgleicht, zu erhalten.

Ausgehend von einer Kontaktanordnung der eingangs genannten Art wird die Aufgabe erfindungsgemäß durch die kennzeichnenden Merkmale des unabhängigen Anspruches gelöst, während den abhängigen Ansprüchen vorteilhafte Weiterbildungen der Erfindung zu entnehmen sind.

Durch die Befestigung bzw. Führung der Kontaktkraftfeder-Enden an der Kontaktbrücke und die ständige Anlage der Gleitelemente unter der Kraftwirkung der Kontaktkraftfedern an den Steuerkurven der Schaltwelle ist es dem Fachmann durch entsprechende Ausgestaltung der Steuerkurven an die Hand gegeben, einen günstigen Kontaktkraftverlauf über den Durchhub der Kontaktbrücke und einen gewünschten Verlauf der bei der elektrodynamischen Abstoßung der Kontaktbrücke auf diese einwirkenden Gegenkraft zu bemessen.

Eine vorteilhafte Weiterbildung besteht in der Ausbildung einer Rastvertiefung in dem dem Ende der Abstoßbewegung zuordenbaren Teil der Steuerkurven, wodurch ein unerwünschtes Wiederschließen der Kontaktanordnung verhindert wird.

Weitere vorteilhafte Weiterbildungen bestehen darin, dass zur Einstellung des optimalen Kontaktkraftverlaufs über den Durchhub in der Einschaltstellung die Aussparungen annähernd in Richtung der Wirklinie der Kontaktkraftfedern und/oder die Steuerkurven grob annähernd parallel zur Verbindungslinie der feststehenden Kontakte verlaufen.

Eine zweckmäßige Ausgestaltung der Erfindung besteht darin, paarweise auf gegenüber liegenden Seiten der Kontaktbrücke angeordnete, als Zugfedern ausgebildete Kontaktkraftfedern und mit ihren zweiten Enden in als querliegende Stifte ausgebildeten Gleitelementen einzuhängen. Hierbei können jeweils zwei gegenüber liegende Kontaktkraftfedem an den ersten oder zweiten Enden über einen Verbindungssteg einstückig verbunden sein.

Eine alternative zweckmäßige Ausgestaltung der Erfindung besteht darin, die als Druckfedern ausgebildeten Kontaktkraftfedern durch an der Kontaktbrücke ausgebildete Führungsmittel zu führen. Hierbei können die paarweise auf gegenüber liegenden Seiten der Kontaktbrücke angeordneten Kontaktkraftfedem an den stößelförmig oder stiftförmig ausgebildeten Gleitelementen festgelegt sein. Anderseits ist es auch möglich, dass innerhalb der Kontaktbrücke nur zwei Kontaktkraftfedem mit an ihren zweiten Enden versehenen stößelförmigen Gleitelementen vorgesehen sind.

Durch die polweise Zusammensetzung der Schaltwellen aus polweise zugeordneten Schaltwellensegmenten ist die Kontaktanordnung für modular zusammensetzbare mehrpolige Kontaktsysteme geeignet.

### Kurze Beschreibung der Zeichnungen

Weitere Einzelheiten und Vorteile der Erfindung ergeben sich aus dem folgenden, anhand von Figuren erläuterten Ausführungsbeispiel. Es zeigen
- Figur 1:: im Längsschnitt eine erste Ausführungsform der erfindungsgemäßen Kontaktanordnung in Einschaltstellung;
- Figur 2:: im Längsschnitt eine zweite Ausführungsform der erfindungsgemäßen Kontaktanordnung in Einschaltstellung.

### Bester Weg zur Ausführung der Erfindung

Die Kontaktanordnung 2 gemäß Fig. 1 ist für einen Pol eines nicht weiter dargestellten mehrpoligen Leistungsschalters vorgesehen. Der Leistungsschalter umfasst in üblicher Weise ein Isolierstoffgehäuse, ein von einem Antrieb betätigbares Schaltschloss, zuführende und abgehende Anschlusselemente sowie Auslösevorrichtungen für Überlast und Kurzschluss. In dem Gehäuse ist um eine feststehende Querachse 4 eine aus Isolierstoff bestehende Schaltwelle 6 drehbar gelagert, wobei die Querachse 4 senkrecht zur Längsrichtung 8 des Pols verläuft. Die mit dem Schaltschloss gekoppelte Schaltwelle 6 ist aus polweise zugeordneten Schaltwellensegmenten in Form von Doppelscheiben zusammengesetzt, von denen nur die hintere Scheibe dargestellt ist. Eine Drehkontaktbrücke 10 erstreckt sich entlang der Längsrichtung 8 des Pols in einer spielbehafteten Aufnahme 12 der Schaltwelle 6 und weist einander gegenüber liegende Kontaktstücke 14 auf, die in Einschaltstellung mit feststehenden Kontakten 16 zusammenwirken. Die beiden Scheiben der Schaltwelle 6 sind über zwei Mitnehmer 18 verbunden.

Auf jeder Seite der Kontaktbrücke 10 sind jeweils zwei als Zugfedern ausgebildete Kontaktkraftfedern 20 angeordnet, die den erforderlichen Kontaktdruck zwischen den Kontaktstücken 14 und den mit Anschlussschienen 22 verbundenen feststehenden Kontakten 16 erzeugen. Die ersten Enden 24 der Kontaktkraftfedem 20 sind an der Kontaktbrücke 10 festgelegt und befinden sich in Bezug auf die Drehachse der Kontaktbrücke 10 diametral gegenüber. In der Kontaktbrücke 10 sind weiterhin sich bezüglich der Drehachse diametral gegenüber stehende Aussparungen 26 vorgesehen. In den zur Peripherie hin offenen Aussparungen 26 sind querliegende Gleitelemente 28 in Form von Stiften aus Stahl verschieblich gelagert. In die Gleitelemente 28 sind die zweiten Enden 30 der sich jeweils paarweise zu beiden Seiten der Kontaktbrücke 10 gegenüber liegenden Kontaktkraftfedem 20 eingehängt. Unter der Einwirkung der Kontaktkraftfedern 20 wird jedes Gleitelement 28 ständig an eine zugehörige Steuerkurve 32 gedrückt. Die Steuerkurven 32 sind an der Schaltwelle 6 in Bezug auf die Querachse 4 drehsymmetrisch gegenüber stehend ausgebildet. Die Aussparungen 26 verlaufen in diesem Beispiel entlang der Wirklinie der Kontaktkraftfedern 20. Die Steuerkurven 32 sind in der Weise gegenüber der Wirklinie der Kontaktkraftfedern 20 ausgerichtet, dass die Kontaktbrücke 10 eine stabile Lage um eine fiktive Drehachse mit zwei translatorischen Freiheitsgraden in gewissen Bereichen einnimmt.

Beim Öffnen der Kontaktanordnung 2 wird beim Verdrehen der Schaltwelle 6 die Kontaktbrücke 10 entgegen der Kraftwirkung der Kontaktkraftfedern 20 von den Mitnehmern 18 im Uhrzeigersinn beaufschlagt. Der im Laufe der Nutzung eintretende Verschleiß der Kontakte 14 und 16, der bei beiden Paarungen zumeist noch in unterschiedlichem Maße stattfindet, wird durch die mit zwei Freiheitsgraden ausgestattete fiktive Drehachse der Kontaktbrücke 10 in Form des so genannten Durchhubs ausgeglichen. Durch die geometrische Gestaltung der Steuerkurven 32 sowie der Ausrichtung der Aussparungen 26 gegenüber den Wirklinien der Kontaktkraftfedern 20 und der Längsachse 8 wird über die Lebensdauer der Kontakte 14, 16 ein möglichst ausgeglichene und zunehmende Kontaktkraft hervorgerufen.

Beim Durchfluss eines Kurzschlussstromes durch die Kontaktanordnung 2 wird die Kontaktbrücke 10 entgegen der Kraftwirkung der Kontaktkraftfedern 20 von der gezeigten Einschaltstellung im Uhrzeigersinn in Richtung einer Abstoßstellung durch elektrodynamische Kräfte zurückgestoßen. Dabei gleiten die Gleitelemente 28 entgegen dem Uhrzeigersinn an den Steuerkurven 32 entlang. An den Steuerkurven können Rastvertiefungen vorgesehen werden, in welche die Gleitelemente 28 einrasten können, wodurch der elektrodynamisch abgestoßenen Kontaktarm 10 eine stabile Kippstellung einnehmen kann. Dadurch wird ein Zurückfallen des Kontaktarms 10 verhindert, bis beim Zurücksetzen des ausgelösten Schaltschlosses durch Verdrehen der Schaltwelle 6 im Uhrzeigersinn die Verrastung zwischen den Gleitelementen 28 und den Rastvertiefungen gelöst wird.

Die Kontaktanordnung 3 gemäß Fig. 2 wirkt prinzipiell in gleicher Weise wie die vorstehend beschriebene, weshalb die folgende Beschreibung sich im wesentliche auf die Unterschiede beschränkt. Gleitelemente 29 sind hier als Stößel ausgebildet, die mit den zweiten Enden 30 zweier als Druckfedern ausgebildeten Kontaktkraftfedern 21 verbunden sind, wodurch die Gleitelemente 29 ständig in Anlage an die Steuerkurven 32 der Schaltwelle 10 sind. Mit ihren ersten Enden 24 stützen sich die Kontaktkraftfedern 21 gegen jeweils eine von der Querachse 4 weg gerichteten Begrenzungen 34 von Aussparungen 27 in Form von zum Teil zylinderförmigen Führungsmitteln, die an der Kontaktbrücke 10 zur Führung der Kontaktkraftfedern 21 sowie der Gleitelemente 29 ausgebildet sind.

Die vorliegende Erfindung ist nicht auf die vorstehend beschriebenen Ausführungsformen beschränkt, sondern umfasst auch alle im Sinne der Erfindung gleichwirkenden Ausführungsformen. So lässt sich die Erfindung beispielsweise dahingehend weiterbilden, das die Kontaktbrücke wenigstens teilweise hohl ausgebildet ist und innerhalb der Kontaktbrücke lediglich zwei als Druckfedern ausgebildete Kontaktkraftfedern angeordnet sind, die an ihren zweiten Enden mit als Stößel ausgebildeten Gleitelementen verbunden sind. Eine andere Weiterbildung besteht darin, dass jeweils zwei paarweise zu beiden Seiten der Kontaktbrücke angeordnete und als Zugfedern ausgebildete Kontaktkraftfedern an ihren ersten oder ihren zweiten Enden einstückig über querliegende Zwischenstege verbunden sind. Noch eine weitere Ausbildung der Erfindung besteht darin, dass die als querliegende Stifte ausgebildeten Gleitelemente in langlochförmigen Aussparungen der Kontaktbrücke lagern.

## Patentansprüche

1. Kontaktanordnung für mindestens einpolige, strombegrenzende Schutzschalter im Niederspannungsbereich mit einem Isolierstoffgehäuse, umfassend,
- eine im Gehäuse um eine feststehende Querachse (4) drehbar gelagerte Schaltwelle (6), wobei die Querachse (4) senkrecht zur Längsrichtung (8) jedes Pols verläuft,
- eine Drehkontaktbrücke (10), die sich entlang der Längsrichtung (8) des Pols in einer spielbehafteten Aufnahme (12) der Schaltwelle (6) erstreckt und diametral gegenüber liegend Kontaktstücke (14) aufweist, die in Einschaltstellung mit feststehenden Kontakten (16) zusammenwirken,
- im Inneren der Schaltwelle (6) angeordnete Kontaktkraftfedern (20; 21), deren an der Kontaktbrücke (10) festgelegte, erste Enden (24) sich in Bezug auf die Drehachse der Kontaktbrücke (10) und deren zweite Enden (30) sich im wesentlichen in Bezug auf die Querachse (4) diametral gegenüber stehen,
- zwei mit je einem der feststehenden Kontakte (16) verbundene Anschlussschienen (22), wobei beim Durchfluss eines Kurzschlussstromes die Kontaktbrücke (10) entgegen der Kraftwirkung der Kontaktkraftfedern (20; 21) in Richtung einer Abstoßstellung zurückstoßende, elektrodynamische Kräfte auftreten,
**dadurch gekennzeichnet, dass**
- die zweiten Enden (30) der Kontaktkraftfedern (20; 21) verschieblich in länglichen Aussparungen (26; 27) der Kontaktbrücke (10) gelagert sind und
- mit Gleitelementen (28; 29) ausgestattetet sind, die sich in ständiger Anlage mit in der Schaltwelle (6) ausgebildeten Steuerkurven (32) befinden.

2. Kontaktanordnung nach vorstehendem Anspruch, **dadurch gekennzeichnet, dass** zum Ende der Abstoßbewegung der Kontaktbrücke (10) die Gleitelemente (28; 29) mit an den Steuerkurven (32) ausgebildeten Rastvertiefungen zusammen wirken.

3. Kontaktanordnung nach einem der vorstehenden Ansprüche, **dadurch gekennzeichnet, dass** in der Einschaltstellung der Kontaktbrücke (10) die Aussparungen (26; 27) annähernd in Richtung der Wirklinie der zugehörigen Kontaktkraftfeder (20; 21 ) verlaufen.

4. Kontaktanordnung nach einem der vorstehenden Ansprüche, **dadurch gekennzeichnet, dass** die Steuerkurven (32) grob annähernd parallel zur Verbindungslinie der feststehenden Kontakte (16) verlaufen.

5. Kontaktanordnung nach einem der vorstehenden Ansprüche, **dadurch gekennzeichnet, dass** zu beiden Seiten der Kontaktbrücke (10) jeweils zwei als Zugfedem ausgebildete Kontaktkraftfedern (20) angeordnet sind, die mit ihre zweiten Enden (30) paarweise an den als querliegende Stifte ausgebildeten Gleitelementen (28) eingehängt sind.

6. Kontaktanordnung nach vorstehendem Anspruch, **dadurch gekennzeichnet, dass** die ersten oder die zweiten Enden (24; 30) einstückig über querliegende Zwischenstege verbunden sind.

7. Kontaktanordnung nach einem der Ansprüche 1 bis 4, **dadurch gekennzeichnet, dass** die Kontaktkraftfedern (21) als durch die Kontaktbrücke (10) geführte Druckfedern ausgebildet sind.

8. Kontaktanordnung nach Anspruch 7, **dadurch gekennzeichnet, dass** zu beiden Seiten der Kontaktbrücke (10) jeweils zwei Kontaktkraftfedern (21) angeordnet sind, deren zweiten Enden (30) mit den als Stößel ausgebildeten Gleitelementen (29) verbunden sind.

9. Kontaktanordnung nach Anspruche 7, **dadurch gekennzeichnet, dass** in der wenigstens teilweise hohl ausgebildeten Kontaktbrücke (10) zwei Kontaktkraftfedem (21) angeordnet und die Gleitelemente (29) als Stößel ausgebildet sind.

10. Kontaktanordnung nach Anspruch 7, **dadurch gekennzeichnet, dass** zu beiden Seiten der Kontaktbrücke (10) jeweils zwei Kontaktkraftfedern (21) angeordnet sind, die mit ihre zweiten Enden paarweise an den als querliegende Stifte ausgebildeten Gleitelementen festgelegt sind.

11. Kontaktanordnung nach einem der vorstehenden Ansprüche, **dadurch gekennzeichnet, dass** die Schaltwelle (6) aus polweise zugeordneten Schaltwellensegmenten besteht.

## Claims

1. Contact arrangement for current-limiting circuit breakers with at least one pole, in the low-voltage range and having an insulating enclosure, comprising
- a switching shaft (6) which is mounted in the enclosure such that it can rotate about a stationary transverse axis (4), with the transverse axis (4) running at right angles to the longitudinal direction (8) of each pole,
- a rotating contact link (10), which extends along the longitudinal direction (8) of the pole in a holder (12), with play, for the switching shaft (6) and which, diametrically opposite, has contact pieces (14) which interact with stationary contacts (16) in the connected position,
- contact force springs (20; 21), which are arranged in the interior of the switching shaft (6) and whose first ends (24), which are fixed to the contact link (10) are diametrically opposite with respect to the rotation axis of the contact link (10), and whose second ends (30) are essentially diametrically opposite with respect to the transverse axis (4),
- two connecting rails (22) which are each connected to one of the stationary contacts (16) with electrodynamic forces occurring when a short-circuit current flows, which repel the contact link (10) in the direction of a repulsion position against the force effect of the contact force springs (20; 21),
**characterized in that**
- the second ends (30) of the contact force springs (20; 21) are mounted such that they can move in elongated cutouts (26; 27) in the contact link (10), and
- are equipped with sliding elements (28; 29) which are in continuous contact with control cams (32) which are formed in the switching shaft (6).

2. Contact arrangement according to the preceding claim, **characterized in that**, towards the end of the repulsion movement of the contact link (10), the sliding elements (28; 29) interact with latching depressions which are formed on the control cams (32).

3. Contact arrangement according to one of the preceding claims, **characterized in that**, when the contact link (10) is in the connected position, the cutouts (26; 27) run approximately in the same direction as the line of action of the associated contact force spring (20; 21).

4. Contact arrangement according to one of the preceding claims, **characterized in that** the control cams (32) run roughly approximately parallel to the connecting line between the stationary contacts (16).

5. Contact arrangement according to one of the preceding claims, **characterized in that** two contact force springs (20) are arranged on each of the two sides of the contact link (10), are in the form of tension springs, and their second ends (30) are hooked in in pairs onto the sliding elements (28), which are in the form of transverse pins.

6. Contact arrangement according to the preceding claim, **characterized in that** the first or the second ends (24; 30) are integrally connected via transverse intermediate webs.

7. Contact arrangement according to one of Claims 1 to 4, **characterized in that** the contact force springs (21) are in the form of compression springs which are passed through the contact link (10).

8. Contact arrangement according to Claim 7, **characterized in that** two contact force springs (21) are arranged on each of the two sides of the contact link (10), whose second ends (30) are connected to the sliding elements (29), which are in the form of plungers.

9. Contact arrangement according to Claim 7, **characterized in that** two contact force springs (21) are arranged in the at least partially hollow contact link (10), and the sliding elements (29) are in the form of plungers.

10. Contact arrangement according to Claim 7, **characterized in that** two contact force springs (21) are arranged on each of the two sides of the contact link (10), and their second ends are fixed in pairs to the sliding elements, which are in the form of transverse pins.

11. Contact arrangement according to one of the preceding claims, **characterized in that** the switching shaft (6) comprises switching shaft segments which are associated in poles.

## Revendications

1. Système de contact pour disjoncteurs limiteurs de courant à au moins un pôle, dans la zone des tensions basses comportant un logement de matière isolante, comprenant
- un arbre de transmission (6) inséré de manière rotative dans le logement autour d'un axe transversal (4) fixe, dans lequel l'axe transversal (4) s'étend perpendiculairement à la direction longitudinale (8) de chaque pôle,
- un contact à pont rotatif (10), qui s'étend le long de la direction longitudinale (8) du pôle dans un évidement (12) présentant du jeu de l'arbre de transmission (6) et qui présente des pièces de contact (14) diamétralement en vis-à-vis, qui coopèrent avec les contacts (16) fixes à la position de branchement,
- des ressorts à force de contact (20 ;21) disposés à l'intérieur de l'arbre de transmission (6), dont les premières extrémités (24) fixées sur le contact à pont (10) reposent diamétralement en vis-à-vis par rapport à l'axe de rotation du contact à pont (10) et dont les deuxièmes extrémités (30) reposent essentiellement diamétralement en vis-à-vis par rapport à l'axe transversal (4),
- deux barres de connexion (22) reliées chacune à un des contacts fixes (16), qui produisent, lors du passage d'un courant de court-circuit, des forces électrodynamiques, qui repoussent le contact à pont (10) dans la direction d'une position de répulsion contraire à l'action des ressorts à force de contact (20 ; 21),
**caractérisé en ce que**,
- les deuxièmes extrémités (30) des ressorts à force de contact (20 ;21) sont insérées de manière déplaçable dans des évidements (26 ;27) allongés du contact à pont (10) et
- sont équipées d'éléments coulissants (28 ;29), qui se trouvent à des emplacements fixes des courbes de commande (32) réalisées dans l'arbre de transmission (6).

2. Système de contact selon la revendication précédente, **caractérisé en ce que**, à la fin du mouvement de répulsion du contact à pont (10), les éléments coulissants (28 ;29) coopèrent avec des cavités de verrouillage réalisées sur les courbes de commande (32).

3. Système de contact selon une des revendications précédentes, **caractérisé en ce que**, à la position de branchement du contact à pont (10), les évidements (26 ;27) s'étendent approximativement dans la direction de la ligne d'action des ressorts à force de contact (20 ;21) afférents.

4. Système de contact selon une des revendications précédentes, **caractérisé en ce que** les courbes de commande (32) s'étendent approximativement parallèlement à la ligne de liaison des contacts (16) fixes.

5. Système de contact selon une des revendications précédentes, **caractérisé en ce que** des ressorts à force de contact (20) sont disposés respectivement des deux côtés du contact à pont (10) comme ressorts de traction, lesquels sont suspendus par paires par leurs deuxièmes extrémités (30) aux éléments coulissants (28) réalisés comme des broches transversales.

6. Système de contact selon la revendication précédente, **caractérisé en ce que** les premières ou les deuxièmes extrémités (24 ;30) sont reliées en un seul bloc par des inter-panneaux transversaux.

7. Système de contact selon une des revendications 1 à 4, **caractérisé en ce que** les ressorts à force de contact (21) sont réalisés comme des ressorts de pression guidés à travers le contact à pont (10).

8. Système de contact selon la revendication 7, **caractérisé en ce que** deux ressorts à force de contact (21) sont respectivement disposés des deux côtés du contact à pont (10), dont les deuxièmes extrémités (30) sont reliées par les éléments coulissants configurés comme des pilons.

9. Système de contact selon la revendication 7, **caractérisé en ce que** deux ressorts à force de contact (21) sont disposés dans le contact à pont (10) configuré de manière au moins partiellement creuse et les éléments coulissants (29) sont configurés comme des pilons.

10. Système de contact selon la revendication 7, **caractérisé en ce que** deux ressorts à force de contact (21) sont disposés respectivement des deux côtés du contact à pont (10), lesquels sont fixés par paires par leurs deuxièmes extrémités aux éléments coulissants configurés comme des broches transversales.

11. Système de contact selon une des revendications précédentes, **caractérisé en ce que** l'arbre de transmission (6) est constitué de segments d'arbres de transmission coordonnés par pôles.
